# EUROPÄISCHE PATENTSCHRIFT

(11) **EP 1 010 846 B1**
(45) Veröffentlichungstag und Bekanntmachung des Hinweises auf die Patenterteilung: **23.04.2003**
(21) Anmeldenummer: 99124198.5
(22) Anmeldetag: 03.12.1999
(51) Int. Cl.: E05B 65/20

(54) **Crashsperre an einem Türschloss eines Fahrzeugs**
Crash detent in a vehicle door lock
Elément de blocage en cas de collision dans une serrure pour porte de vehicule automobile

(30) Priorität: 17.12.1998 DE 19858414
(43) Veröffentlichungstag der Anmeldung: 21.06.2000
(73) Patentinhaber: Bayerische Motoren Werke Aktiengesellschaft, 80809 München (DE)
(72) Erfinder: Markl, Rudolf, 80686 München (DE)

(56) Entgegenhaltungen:
- DE-A- 19 625 392
- DE-A- 19 738 492
- DE-U- 29 622 837
- US-A- 3 583 741
- US-A- 3 719 248
- US-A- 3 799 596

## Beschreibung

Die Erfindung betrifft eine Crashsperre an einem Türschloß eines Fahrzeugs, mit den im Oberbegriff des Patentanspruches 1 angegebenen Merkmalen.

Eine derartige Crashsperre ist aus dem DE-A-197 38 492.

Eine derartige Crashsperre ist auch in der DE 196 25 392 A1 an dem Türschloß eines Kraftfahrzeugs vorgesehen und weist ein an einem Schwenkarm des Türgriffes schwenkbar befestigtes Sperrelement auf, das bei einem unfallbedingten Fahrzeugstoß in Fahrzeugquerrichtung seitlich nach außen in eine Sperrlage schwenken kann, in der das Sperrelement eine Verstellbewegung des Türgriffes in eine das Türschloß öffnende Entriegelungslage verhindert. In der Sperrlage befindet sich das Sperrelement lediglich in einer Sperrbereitschaftsstellung, in der die Verzahnung des Sperrelements nicht mit der zugeordneten ortsfesten Gegenverzahnung zusammenwirkt. Bei nicht mehr wirkendem Fahrzeugstoß oder aufgrund eines Rückpralls des Sperrelements von dem die Sperrlage begrenzenden Anschlag verlagert sich deshalb das Sperrelement bei nicht mehr wirkendem Fahrzeugstoß rasch in seine Ausgangsstellung zurück, in der das Sperrelement nicht wirksam ist. Erst wenn das Sperrelement in die Sperrlage geschwenkt und der Türgriff so etwas nach außen geschwenkt ist, daß die Verzahnung des Sperrelements mit der ortsfesten Gegenverzahnung im Zahneingriff steht, ist der Türgriff für einen kurzen Zeitraum vor einer Verlagerung in eine das Türschloß freigebende Entriegelungslage gesperrt. Das mit einer Verzahnung ausgebildete Sperrelement ist im wesentlichen bei Fahrzeugstößen in Fahrzeugquerrichtung wirksam. Bei unfallbedingten Fahrzeugstößen in anderen Richtungen ist die Crash-Sperre unwirksam. Kommt das Fahrzeug bei einem Unfall in eine Seitenlage, in der die Crashsperre vor die ortsfeste Sperrverzahnung geschwenkt ist, so läßt sich daß Türschloß und damit die Fahrzeugtür nicht öffnen.

Die in der EP-A-0 795 667 beschriebene Crashsperre ist ebenfalls an dem Türgriff eines Kraftfahrzeugs vorgesehen und weist ein von dem Türgriff schwenkbares Übertragungselement auf, an dem ein Sperrelement schwenkbar befestigt ist, das bei einem in Fahrzeugquerrichtung auf das Fahrzeug einwirkenden Fahrzeugstoß nach außen in eine Sperrlage schwenkt, in der sich der Türgriff nicht in eine das Türschloß öffnende Entriegelungslage verstellen läßt. Die Crashsperre wirkt ebenfalls nur bei unfallbedingten Fahrzeugstößen in Fahrzeugquerrichtung. Wirken unfallbedingte Fahrzeugstöße in anderen Richtungen auf das Fahrzeug ein, so ist die Crashsperre wirkungslos. Bei einer unfallbedingt schnellen Verstellbewegung des Türgriffes, die schneller als die selbsttätige Schwenkbewegung des Sperrelements in die Sperrlage erfolgt, kann das Sperrelement an dem Türgriff keine Sperrwirkung bewirken, der sich dann in eine das Türschloß öffnende Entriegelungslage verstellen kann.

Der Erfindung liegt die Aufgabe zugrunde, eine Crashsperre an einem Türschloß eines Fahrzeugs mit den Merkmalen im Oberbegriff des Patentanspruches 1 anzugeben, die bei einem Unfall zuverlässiger eine Entriegelung des Türschlosses verhindert.

Diese Aufgabe ist durch die im Patentanspruch 1 angegebenen Merkmale gelöst. Vorteilhafte Ausgestaltungen der Erfindung sind den Unteransprüchen entnehmbar.

Eine manuelle, das Türschloß öffnende Verstellbewegung wird auf den Sperrhebelträger übertragen, der dadurch um seine Achse schwenkt. Das Sperrelement bleibt dabei unter der Kraft einer Feder unwirksam. Bei einer anfänglichen, unfallbedingt schnellen Verstellbewegung des Türgriffes bzw. des Übertragungselements in Richtung der das Türschloß freigebenden Entriegelungslage bewirkt eine schnelle Drehbewegung des Sperrhebelträgers um seine Achse, die durch eine die Kraft der Feder überwindende Massenkraft an dem Sperrelement eine Verlagerung des Sperrelements in die Sperrlage bewirkt, so daß sich der Türgriff bzw. das Übertragungselement nicht weiter in die das Türschloß freigebende Entriegelungslage verstellen läßt. Auf diese Weise ist das Sperrelement unabhängig von der bei einem Unfall auf das Fahrzeug einwirkenden Richtung eines Fahrzeugstoßes wirksam.

Vier Ausführungsbeispiele der Erfindung werden anhand einer Zeichnung näher erläutert. Es zeigen
- Fig. 1: ein erstes Ausführungsbeispiel mit einem Sperrhebelträger, der durch eine in einem Topf verdrehbare Scheibe gebildet ist,
- Fig. 2: eine vergrößerte Einzelheit von Fig. 1,
- Fig. 3: ein zweites Ausführungsbeispiel mit einer die Verriegelungsbewegung des Sperrelements unterstützenden Drehmasse,
- Fig. 4: ein drittes Ausführungsbeispiel mit einem Sperrelement, das entgegen der Entriegelungsbewegung des Sperrhebelträgers in die Sperrlage schwenkbar ist,
- Fig. 5: das entgegen dem Sperrhebelträger in die Sperrlage geschwenkte Sperrelement in Fig. 4,
- Fig. 6: das ohne eine Verstellbewegung des Sperrhebelträgers selbsttätig in die Sperrlage geschwenkte Sperrelement in Fig. 4,
- Fig. 7: ein viertes Ausführungsbeispiel in einer Fig. 4 entsprechenden Ansicht,
- Fig. 8: die in Fig. 7 dargestellte Crashsperre in einer Fig. 5 entsprechenden Lage und
- Fig. 9: die in Fig. 7 dargestellte Crashsperre in einer Fig. 6 entsprechenden Lage.

Die in Fig. 1 dargestellte Crashsperre ist an der Fahrzeugtür 1 eines Kraftfahrzeugs angeordnet und weist einen beispielsweise um eine türfeste Lagerstelle 2 schwenkbaren Türgriff 3 auf, von dem seitlich nach innen ein Übertragungselement 4 absteht. An dem Übertragungselement 4 ist eine Verzahnung 5 ausgebildet, über die eine Verstelleinrichtung antreibbar ist, die bei nicht verschlossenem Türschloß durch Betätigung des Türgriffes ein Anheben der Sperrklinke des Türschlosses bewirkt. In einem ortsfesten Topf 6 ist parallel zum Boden 7 des Topfes 6 ein Sperrhebelträger 8 um eine Achse 9 verdrehbar, der durch eine Scheibe gebildet ist, deren Achse 9 mit der Mittelachse des Topfes fluchtet. Eine Stellstange 10 oder ein Seil beispielsweise eines Bowdenzuges ist einerseits an dem Übertragungselement 4 und andererseits an dem Sperrhebelträger 8 angelenkt und bewirkt bei einer manuellen Öffnungsverstellbewegung des Türgriffes 3 und zurück ein Verdrehen des Sperrhebelträgers 8 um die Achse 9. Mit radialem Abstand zur Achse 9 des Sperrhebelträgers 8 sind radial symmetrisch gegenüberliegend zwei Schwenkachsen 11 für jeweils ein Sperrelement 12, 13 ausgebildet, die von jeweils einer als Zugfeder ausgebildeten Feder 14, 15 gegen einen zugeordneten Anschlag 16, 17 in die dargestellte Normallage belastet sind, in der die Sperrelemente 12, 13 nicht sperrend wirken. Die an den Sperrelementen 12, 13 wirkenden Federn 14, 15 sind jeweils am freien Ende an dem Sperrhebelträger 8 abgestützt. Der Topf 6, der Sperrhebelträger 8 und die in dem Topf 6 schwenkbar angeordneten Sperrelemente 12, 13 sowie die Federn 14, 15 bilden eine Baueinheit, die an einem beliebigen Ort an der Fahrzeugtür 1 befestigt oder zu befestigen ist. Bei einer anfänglichen, unfallbedingt schnellen Öffnungsbewegung des Türgriffes 3 in Richtung einer das Türschloß entriegelnden Öffnungslage wird der Sperrhebelträger 8 in Pfeilrichtung 18 um die Achse 9 verdreht, wobei durch Massenkraft die Sperrelemente 12, 13 entgegen den Federkräften der Federn 14, 15 um die betreffende Schwenkachse 11 bzw. 41 an dem Sperrhebelträger 8 radial nach außen in eine Sperrlage schwenken, in der jeweils ein Sperrbereich 19, 20 der Sperrelemente 12, 13 an einer zugeordneten ortsfesten Stützfläche 21 anliegen, die durch den zylindrischen Innenumfang des Topfes 6 gebildet ist. Bei an der Stützfläche 21 anliegenden Sperrbereichen 19, 20 der Sperrelemente 12, 13 ist eine weitere Drehbewegung des Sperrhebelträgers um die Achse 9 verhindert, wodurch das Übertragungselement 4 bzw. der Türgriff 3 nicht weiter in eine das Türschloß entriegelnde Entriegelungslage zu verstellen ist.

In Fig. 2 ist die durch den Topf 6, den Sperrhebelträger 8, die beiden Sperrelemente 12, 13 und die beiden an den Sperrelementen 12, 13 wirkenden Federn 14, 15 gebildete Baueinheit vergrößert dargestellt. Wie der Figur zu entnehmen ist, sind die beiden Sperrelemente 12, 13 jeweils entgegen der Kraft der zugeordneten Feder 14, 15 in ihre Sperrlage geschwenkt, in der die Sperrbereiche 19, 20 der Sperrelemente 12, 13 etwa flächenhaft an der Stützfläche 21 anliegen. Der Fig. ist weiterhin zu entnehmen, daß die Stützfläche 21 um die Achse 9 des Sperrhebelträgers 8 gekrümmt verläuft und die Sperrbereiche 19, 20 der Sperrelemente 12, 13 an die Krümmung der Stützfläche 21 angepaßt sind. An den Sperrelementen 12, 13 sind jeweils an einem dem betreffenden Sperrbereich 19, 20 abgewandten Umfangsbereich eine Abstützfläche 36, 36' gebildet, über die sich das betreffende Sperrelement 12, 13 in der Sperrstellung an einem die Achse 9 des Sperrhebelträgers 8 bildenden Achsbolzen 37 abstützt, wodurch die in Sperrlage an der betreffenden Schwenkachse 11, 41 des Sperrelements 12, 13 wirkende Achsbelastung vermindert ist.

Das in Fig. 3 dargestellte zweite Ausführungsbeispiel ist ähnlich wie das erste Ausführungsbeispiel gebildet und weist mit dem ersten Ausführungsbeispiel übereinstimmende oder vergleichbare Teile auf, die zur Vermeidung einer wiederholten Beschreibung mit einer gleichen Bezugszahl und gegebenenfalls zur Unterscheidung mit einem hochgestellten Zeichen versehen sind. Bei dieser Ausführung ist in einem Topf 6' um die durch die Mittelachse des Topfes 6' gebildete Achse 9' ein Sperrhebelträger 8' drehbar, der als Scheibe ausgebildet ist. An dem Sperrhebelträger 8' sind jeweils radial symmetrisch gegenüberliegend um eine Schwenkachse 11' ein Sperrelement 12' schwenkbar befestigt. Die Achse 9' des Sperrhebelträgers 8' bildet eine Drehachse 22 für eine Drehmasse 23, die um die Drehachse 22 von einem Endanschlag 24 begrenzt verdrehbar ist. Der Endanschlag 24 ist an dem Sperrhebelträger 8' befestigt und durchsetzt einen Durchbruch 25 in der Drehmasse 23, der zur Begrenzung des Drehwinkels der Drehmasse 23 mit seinen Seitenwänden 26, 27 mit dem Endanschlag 24 zusammenwirkt. Zwischen einer Federstütze 28 an dem Sperrhebelträger 8' und einer Federzentrierung 29 an dem Sperrelement 12' ist eine Feder 14' angeordnet, die das Sperrelement 12' in die dargestellte Entriegelungslage belastet, in der das Sperrelement 12' im Bereich 30 an der Drehmasse 23 anliegt und diese gegen den Endanschlag 24 belastet. An dem Sperrelement 12' ist ein Zahn 31 ausgebildet. Die zylindrische Innenfläche des Topfes 6' ist mit einer Verzahnung 32 gefertigt, die um die Achse 9' des Sperrhebelträgers 8' gekrümmt verläuft. Wird bei einer anfänglichen, unfallbedingt schnellen Verstellbewegung des Türgriffes bzw. eines damit verbundenen oder in Verbindung stehenden Übertragungselements oder Betätigungselements der Sperrhebelträger 8' um seine Achse 9' im Gegenuhrzeigersinn in Pfeilrichtung 42 verdreht, so kann die Drehmasse 23 der schnellen Verdrehbewegung des Sperrhebelträgers 8' nicht folgen. Dadurch bewirkt die Drehmasse 23 durch ihre Trägheit eine die Kraft der Feder 14' überwindende Massenkraft an dem Sperrelement 12', das sich dadurch zur Achse 9' des Sperrhebelträgers 8' radial nach außen in eine Sperrlage verstellt. Es kann auch vorkommen, daß sich das Sperrelement 12' bei einem unfallbedingten Fahrzeugstoß selbsttätig oder von der Drehmasse 23 lediglich unterstützt in die Sperrlage verstellt. In der Sperrlage greift der Zahn 31 des Sperrelements 12' in die ortsfeste Verzahnung 32 ein und verhindert dadurch eine weitere Verstellbewegung des Türgriffes bzw. des Übertragungselements oder eines damit in Verbindung stehenden Betätigungselements in eine das Türschloß freigebende Entriegelungslage, wodurch die Fahrzeugtür geschlossen bleibt. Wird der Türgriff durch die Kraft einer an ihm und/oder an dem Sperrhebelträger 8' wirkenden Feder in seine Ausgangslage zurückgestellt, so gelangen auch die Sperrelemente 12' in die dargestellte Ausgangslage.

Fig. 4 zeigt ein drittes Ausführungsbeispiel, das zu den beiden ersten Ausführungsbeispielen ähnlich ausgebildet ist und mit diesen Ausführungsbeispielen vergleichbare Teile aufweist. Zur Vermeidung einer wiederholten Beschreibung sind gleiche oder vergleichbare Teile mit einer gleichen Bezugszahl und gegebenenfalls zur Unterscheidung mit einem hochgestellten Zeichen versehen. Bei dieser dritten Ausführung ist der um eine Achse 9" schwenkbare Sperrhebelträger 8" bei einer das Türschloß entriegelnden Öffnungsbewegung des nicht dargestellten Türgriffes in Pfeilrichtung 33 schwenkbar, wobei ein nicht dargestelltes, mit dem Türgriff verbundenes oder in Verbindung stehendes Übertragungselement bzw. Betätigungselement im Bereich 34 an dem Sperrhebelträger 8" angreift. Der Sperrhebelträger 8" ist zweiarmig ausgebildet und stützt an seinem dem Bereich 34 abgewandten Schenkel um eine Schwenkachse 11" schwenkbar ein Sperrelement 12". Das Sperrelement 12" ist von einer an dem Sperrhebelträger 8" abgestützten Feder 14" gegen einen Anschlag 16" an dem Sperrhebelträger 8" in die dargestellte Entriegelungslage belastet. Bei einer manuellen Verstellbewegung des Türgriffes in Richtung einer das Türschloß entriegelnden Entriegelungslage wird der Sperrhebelträger 8" verhältnismäßig langsam um die Achse 9" geschwenkt, so daß dabei das Sperrelement 12" unter der Kraft der Feder 14" an dem Anschlag 16" in Anlage bleibt. Wird dagegen der Türgriff oder ein damit verbundener oder in Verbindung stehendes Übertragungselement bzw. Betätigungselement unfallbedingt schnell in Richtung der das Türschloß freigebenden Entriegelungslage verstellt, so verschwenkt der Sperrhebelträger 8" so schnell um die Achse 9", daß dabei das Sperrelement 12" durch Massenkraft selbsttätig entgegen der Kraft der Feder 14" in Pfeilrichtung 35 um die Schwenkachse 11" radial zur Achse 9" des Sperrhebelträgers 8" nach außen in die Sperrlage schwenkt, in der ein an dem Sperrelement 12" ausgebildeter Sperrbereich 19" an einer ortsfesten Stützfläche 21" zur Anlage kommt und dadurch eine weitere Verlagerung des Türgriffes bzw. des Übertragungs- oder Betätigungselements in eine das Türschloß freigebende Entriegelungslage verhindert.

In Fig. 5 ist die in Fig. 4 dargestellte Crashsperre in ihrer Sperrlage dargestellt, wobei der Sperrhebelträger 8" in Pfeilrichtung 33 und das Sperrelement 12" in Pfeilrichtung 35 entgegengesetzt verschwenkt sind. In der Figur ist erkennbar, daß die ortsfeste Stützfläche 21" um die Achse 9" des Sperrhebelträgers 8" gekrümmt verläuft und der Sperrbereich 19" des Sperrelements 12" an die Krümmung der Stützfläche 21" angepaßt ist und in der Sperrlage flächenhaft an der Stützfläche 21" anliegt.

Fig. 6 verdeutlicht, daß die in Fig. 4 dargestellte Crashsperre nicht nur bei einer schnellen Verstellbewegung des Türgriffes bzw. eines damit verbundenen oder in Verbindung stehenden Übertragungselements bzw. Betätigungselements durch Verschwenken des Sperrhebelträgers 8" in die Sperrlage gelangen kann. Ebenso ist es möglich, daß das Sperrelement 12" bei einem unfallbedingten Fahrzeugstoß ausschließlich durch seine Massenkraft in Pfeilrichtung 35 in die dargestellte Sperrlage verschwenken kann. Die Schwenkachse 11" kann beispielsweise so an dem Sperrhebelträger 8" ausgebildet und die Masse des Sperrelements 12" zur Schwenkachse 11" angeordnet sein, daß das Sperrelement 12" bei einem in einer vorgegebenen Richtung, beispielsweise in Fahrzeugquerrichtung unfallbedingt einwirkenden Fahrzeugstoß selbsttätig in die dargestellte Sperrlage gelangt. In diesem Fall weist die Crashsperre zwei weitgehend unabhängig voneinander wirkende Sperrmöglichkeiten auf.

Das in den Fig. 7 bis 9 beschriebene vierte Ausführungsbeispiel ist ähnlich zu dem in den Figuren 4 bis 6 dargestellten Ausführungsbeispiel ausgebildet. Zur Vermeidung einer wiederholten Beschreibung sind bei den Ausführungsbeispielen gleiche oder vergleichbare Teile mit einer gleichen Bezugszahl und gegebenenfalls zur Unterscheidung mit einem zugeordneten hochgestellten Zeichen versehen. Die in den Fig. 7 bis 9 dargestellten Pfeile 38 geben die Betätigungsrichtung des Sperrhebelträgers 8"' und die Schwenkrichtung des Sperrelements 12" in die Sperrlage an. In Fig. 7 liegt das Sperrelement 12" an dem am Sperrhebelträger 8"' ausgebildeten Anschlag 16''' an. Bei einer unfallbedingt schnellen Verstellbewegung des Türgriffes oder eines damit verbundenen oder in Verbindung stehenden Übertragungsteiles oder Betätigungselements wird der Sperrhebelträger 8"' in Pfeilrichtung 38 geschwenkt. Durch Massenkraft verstellt sich dadurch das Sperrelement 12''' in Richtung des Pfeiles 39 in die Sperrlage.

In Fig. 8 ist das Sperrelement 12"' in Richtung des Pfeiles 39 entgegen der in Richtung des Pfeiles 38 geschwenkten Sperrhebelträgers 12''' in die dargestellte Sperrlage geschwenkt, in der die Abstützfläche 36''' zur Entlastung der Schwenkachse 11'" am Außenumfang des Achsbolzens 37''' anliegt. Der Sperrbereich 19"' des Sperrelements 12''' liegt flächenhaft an der ortsfesten Stützfläche 21''' an.

Wie aus Figur 9 hervorgeht, kann sich das Sperrelement 12'" durch einen in Fahrzeugquerrichtung unfallbedingt auf das Fahrzeug einwirkenden Fahrzeugstoß ohne eine Schwenkbewegung des Sperrhebelträgers 8'" selbsttätig durch Massenkraft in Pfeilrichtung 39 in die dargestellte Sperrlage verstellen, in der sich der Türgriff nicht in eine das Türschloß öffnende Entriegelungslage verstellen läßt.

Die Erfindung kann von den Ausführungsbeispielen abweichend ausgeführt sein. Die konstruktive Gestaltung des Sperrhebelträgers und des Sperrhebels ist weitgehend dem Fachmann überlassen. Der Sperrbereich des Sperrelements und die ortsfeste Stützfläche können auf unterschiedliche Weise beispielsweise als Reib- oder Klemmfläche ausgebildet bzw. mit einer Verzahnung mit wenigstens einem Zahn versehen sein. Die Crashsperre läßt sich als Baueinheit in der Nähe des Türgriffes oder davon entfernt anordnen. Die das betreffende Sperrelement in die Entriegelungslage belastende Feder kann auf unterschiedliche Weise als Druckfeder, Zugfeder, Blattfeder, Schenkelfeder oder dergleichen ausgebildet sein. Die Abstützfläche des Sperrelements kann auch entfallen oder sich in der Sperrlage des Sperrelements an einem von der Achse des Sperrhebelträgers entfernten Stützelement an dem Sperrhebelträger abstützen, wodurch sich beispielsweise ein großer Abstand zwischen der Achse des Schwenkhebelträgers und dem Sperrbereich des Sperrelements realisieren läßt.

## Patentansprüche

1. Crashsperre an einem Türschloss eines Fahrzeugs, mit einem Übertragungselement (4), das von einem Türgriff (3) in eine das Türschloss öffnende Entriegelungslage verstellbar ist und einem schwenkbaren Sperrelement (12, 12', 12", 12"', 13), das durch Massenkraft in eine Sperrlage verstellbar ist, in der ein Sperrbereich (19, 19", 19"', 20, 31) des Sperrelements (12, 12', 12", 12"', 13) mit einer ortsfesten Stützfläche (21, 21", 21"', 32) zusammenwirkend ein Verstellen des Übertragungselements (4) in die Entriegelungslage verhindert, wobei ein Sperrhebelträger (8, 8', 8", 8"') von dem Übertragungselement (4) oder einem damit in Verbindung stehenden Verstellelement um eine Achse (9, 9', 9", 9"') drehbar ist und in einem radialen Abstand von der Achse (9, 9', 9", 9"') eine Schwenkachse (11, 11', 11", 11"', 41) ausgebildet ist, um die bei einer anfänglichen, unfallbedingt schnellen Verstellbewegung des Türgriffes (3) oder des Übertragungselements (4) in Richtung der Entriegelungslage das von einer Feder (14, 14', 14", 14"', 15) in eine Normallage belastete Sperrelement (12, 12', 12", 12"', 13) durch Massenkraft selbsttätig radial zur Achse (9, 9', 9", 9"') des Sperrhebelträgers (8, 8', 8", 8"') in die Sperrlage schwenken kann, **dadurch gekennzeichnet, dass** die ortsfeste Stützfläche (21, 21", 21"', 32) um die Achse (9, 9', 9", 9"') des Sperrhebelträgers (8, 8', 8", 8"') gekrümmt verläuft.

2. Crashsperre nach Anspruch 1,
**dadurch gekennzeichnet, dass** der Sperrbereich (19, 19", 19"', 20, 31) des Sperrelements (12, 12', 12", 12"', 13) an die Krümmung der ortsfesten Stützfläche (21, 21", 21"', 32) angepasst ist.

3. Crashsperre nach Anspruch 1 oder 2,
**dadurch gekennzeichnet, daß** der Sperrbereich des Sperrelements (12') durch wenigstens einen Zahn (31) und die ortsfeste Stützfläche durch eine Verzahnung (32) gebildet sind.

4. Crashsperre nach einem der Ansprüche 1 bis 3,
**dadurch gekennzeichnet, daß** in der Entriegelungslage des Sperrelement (12, 12', 12", 12"', 13) unter der Kraft der Feder (14, 14', 14", 14''', 15) an einem Anschlag (16, 16", 16"', 17) an dem Sperrhebelträger (8, 8', 8", 8"') anliegt.

5. Crashsperre nach einem der Ansprüche 1 bis 4,
**dadurch gekennzeichnet, daß** das Sperrelement (12, 12", 12''') an einem dem Sperrbereich (19, 19", 19''') abgewandten Umfangsbereich eine Abstützfläche (36, 36', 36", 36"') aufweist, mit der sich das Sperrelement (12, 12", 12''') in der Sperrlage an einem die Achse (9, 9", 9''') des Sperrhebelträgers (8, 8", 8"') bildenden Achsbolzen (37, 37", 37''') oder an einem von der Achse des Sperrhebelträgers entfernten Stützelement an dem Sperrhebelträger abstützt, wodurch die in Sperrlage an der Schwenkachse (11, 11", 11''') des Sperrelements (12, 12", 12"') wirkende Achsbelastung vermindert ist.

6. Crashsperre nach einem der Ansprüche 1 bis 5,
**dadurch gekennzeichnet, dass** der Sperrhebelträger (8, 8') eine in einem ortsfesten Topf (6, 6') drehbare Scheibe ist, an der radial symmetrisch gegenüberliegend zwei Sperrelemente (12, 13 bzw. 12') schwenkbar befestigt sind und der zylindrische Innenumfang des Topfes (6, 6') die ortsfeste Stützfläche (21, 32) bildet.

7. Crashsperre nach einem der Ansprüche 1 bis 6,
**dadurch gekennzeichnet, daß** an dem Sperrhebelträger (8') eine Drehmasse (23) um eine Drehachse (22) verdrehbar abgestützt ist, an der das Sperrelement (12') unter der Kraft einer Feder (14') anliegt, die auf die Drehmasse (23) übertragen ein Anliegen der Drehmasse (23) an einem Endanschlag (24) bewirkt, der den Drehwinkel der Drehmasse (23) begrenzt.

8. Crashsperre nach Anspruch 7.
**dadurch gekennzeichnet, daß** die Drehmasse (23) ein solches Massenträgheitsmoment um die Drehachse (22) aufweist, daß die Drehmasse (23) bei einer anfänglichen, unfallbedingt schnellen Verstellbewegung des Türgriffes oder eines Übertragungselements in Richtung einer das Türschloß öffnenden Entriegelungslage der Drehbewegung des Sperrhebelträgers (8') nicht folgt und durch seine Massenkraft das Sperrelement (12') in die Sperrlage verstellt oder eine durch Massenkraft selbsttätige Verstellbewegung des Sperrelements (12') in die Sperrlage unterstützt.

9. Crashsperre nach Anspruch 8,
**dadurch gekennzeichnet, daß** die Drehachse (22) der Drehmasse (23) mit der Achse (9') des Sperrhebelträgers (8') fluchtet.

## Claims

1. A crash stop on a vehicle door lock comprising a transmission element (4) movable by a door handle (3) into an unlocking position for opening the door lock and also comprising a pivotable stop element (12, 12', 12", 12"', 13) movable by inertia into a stop position in which the stop region (19, 19", 19"', 20, 31) of the stop element (12, 12', 12", 12"', 13) cooperates with a stationary stay surface (21, 21", 21"', 32) and prevents the transmission element (4) moving into the unlocked position, wherein a stop lever holder (8, 8', 8", 8"') is rotatable by the transmission element (4) or by an adjusting element connected thereto around an axis (9, 9', 9", 9"') and a pivot (11, 11', 11", 11"', 41) is formed at a radial distance from the axis (9, 9', 9", 9"') and after an initial rapid movement, due to an accident, of the door handle (3) or the transmission element (4) in the direction towards the unlocked position, the stop element (12, 12', 12", 12"', 13), biased into a normal position by a spring (14, 14', 14", 14"', 15), can swing into the locked position automatically through inertia radially relative to the axis (9, 9', 9", 9"') of the stop lever holder (8, 8', 8", 8"') into the stop position, **characterised in that** the stationary stay surface (21, 21", 21"', 32) extends in a curve around the axis (9, 9', 9", 9"') of the stop lever holder (8, 8', 8", 8"').

2. A crash stop according to claim 1, **characterised in that** the stop region (19, 19", 19"', 20, 31) of the stop element (12, 12', 12", 12"', 13) is adapted to the curvature of the stationary stay surface (21, 21", 21"', 32).

3. A crash stop according to claim 1 or claim 2, **characterised in that** the stop region of the stop element (12') is formed by at least one tooth (31) and the stationary stay surface is formed by teeth (32).

4. A crash stop according to any of claims 1 to 3, **characterised in that** when the stop element (12, 12', 12", 12"', 13) is in the unlocked position [it] is pressed by the force of the spring (14, 14', 14", 14"', 15) against an abutment (16, 16", 16"', 17) on the stop lever holder (8, 8', 8", 8"').

5. A crash stop according to any of claims 1 to 4, **characterised in that** the stop element (12, 12", 12"') on a peripheral region remote from the stop region (19, 19", 19"'), has an abutment surface (36, 36', 36", 36"') whereby the stop element (12, 12", 12"') in the stop position abuts a pin (37, 37", 37"') constituting the pivot (9, 9", 9"') of the stop lever holder (8, 8", 8"') or a stay element on the stop lever holder remote from the axis thereof, thus reducing the axial load on the pivot (11, 11", 11"') of the stop element (12, 12", 12"') in the stop position.

6. A crash stop according to any of claims 1 to 5, **characterised in that** the stop lever holder (8, 8') is a disc which rotates in a stationary pot (6, 6') and to which two symmetrically radially opposite stop elements (12, 13 and/or 12') are pivotably fastened and the cylindrical inner periphery of the pot (6, 6') constitutes the stationary stay surface (21, 32).

7. A crash stop according to any of claims 1 to 6, **characterised in that** a rotary mass (23) is supported on the stop lever holder (8') so as to be rotatable around an axis (22) and abuts the stop element (12') owing to the force of a spring (14') the force being transmitted to the rotary mass (23) and pressing it against an end abutment (24) which limits the angle of rotation of the rotary mass (23).

8. A crash stop according to claim 7, **characterised in that** the rotary mass (23) has a moment of inertia around the axis (22) such that after an initial rapid movement, as a result of an accident, of the door handle or of a transmission element in the direction towards the position for opening the door lock, the rotary mass (23) does not follow the rotary motion of the locking lever holder (8') and owing to its inertia moves the stop element (12') into the stop position or assists an automatic inertial movement of the stop element (12') into the stop position.

9. A crash stop according to claim 8, **characterised in that** the axis (22) of rotation of the mass (23) is in line with the axis (9') of the stop lever holder (8').

## Revendications

1. Blocage de collision sur une serrure de portière d'un véhicule avec un élément de transmission (4) qu'on peut déplacer par une poignée de porte (3) dans une position de déverrouillage ouvrant la serrure de portière et avec un élément de blocage (12, 12',12", 12"', 13) pivotant qui peut être déplacé par force inertielle dans une position de blocage, dans laquelle une zone de blocage (19, 19", 19"', 20, 31) de l'élément de blocage (12, 12', 12", 12"', 13) agissant conjointement avec une surface d'appui (21, 21", 21"', 32) stationnaire empêche un déplacement de l'élément de transmission (4) dans la position de déverrouillage, alors qu'un support de levier de blocage (8, 8', 8", 8"') peut tourner autour d'un axe (9, 9', 9", 9"') grâce à l'élément de transmission (4) ou à un élément de déplacement qui est en liaison avec lui, un axe de pivotement (11, 11', 11", 11''', 41) étant formé à une distance radiale par rapport à l'axe (9, 9', 9", 9"'), axe de pivotement autour duquel peut pivoter l'élément de blocage (12, 12', 12", 12"', 13) chargé par un ressort (14, 14', 14", 14"', 15) dans une position normale dans la position de blocage par force inertielle automatiquement radialement par rapport à l'axe (9, 9', 9", 9"') du support de levier de blocage (8, 8', 8", 8"'), lors d'un début de mouvement de déplacement rapide - dû à un accident - de la poignée de porte (3) ou de l'élément de transmission (4) en direction de la position de déverrouillage,
**caractérisé en ce que**
la surface d'appui (21, 21", 21"', 32) stationnaire s'étend de façon courbe autour de l'axe (9, 9', 9", 9"') du support de levier de blocage (8, 8', 8", 8'").

2. Blocage de collision selon la revendication 1,
**caractérisé en ce que**
la zone de blocage (19, 19", 19"', 20, 31) de l'élément de blocage (12, 12', 12", 12"', 13) est ajustée à la courbure de la surface d'appui (21, 21", 21"', 32) stationnaire.

3. Blocage de collision selon la revendication 1 ou 2,
**caractérisé en ce que**
la zone de blocage de l'élément de blocage (12') est formée par au moins une dent (31) et la surface d'appui stationnaire par une denture (32).

4. Blocage de collision selon l'une des revendications 1 à 3,
**caractérisé en ce que**
dans la position de déverrouillage l'élément de blocage (12, 12',12", 12"', 13) sous l'effet de la force du ressort (14, 14', 14", 14"', 15) s'appuie sur une butée (16, 16", 16"', 17) sur le support de levier de blocage (8, 8', 8", 8"').

5. Blocage de collision selon l'une des revendications 1 à 4,
**caractérisé en ce que**
sur une zone de pourtour opposée à la zone de blocage (19, 19", 19"'), l'élément de blocage (12, 12", 12"') présente une surface d'appui (36, 36', 36", 36"') avec laquelle l'élément de blocage (12, 12", 12"') s'appuie dans la position de blocage contre le support de levier de blocage sur un axe boulonné (37, 37", 37"') formant l'axe (9, 9", 9"') du support de levier de blocage (8, 8", 8"') ou sur un élément d'appui éloigné de l'axe du support de levier de blocage, ce qui a pour effet de diminuer la charge de l'axe agissant dans la position de blocage sur l'axe de pivotement (11, 11", 11"') de l'élément de blocage (12, 12", 12'").

6. Blocage de collision selon l'une des revendications 1 à 5,
**caractérisé en ce que**
le support de levier de blocage (8, 8") est un disque qui peut tourner dans un creuset (6, 6') stationnaire et sur lequel deux éléments de blocage (12, 13 ou 12') se faisant face symétriquement et radialement sont fixés de façon pivotante, et le pourtour intérieur cylindrique du creuset (6, 6') forme la surface d'appui (21, 32) stationnaire.

7. Blocage de collision selon l'une des revendications 1 à 6,
**caractérisé en ce que**
sur le support de levier de blocage (8') une masse de rotation (23) s'appuie de façon à tourner autour d'un axe de rotation (22) sur lequel l'élément de blocage (12') s'appuie sous l'effet de la force d'un ressort (14') qui, transmise sur la masse de rotation (23), provoque une application de la masse de rotation (23) sur une butée terminale (24) qui limite l'angle de rotation de la masse de rotation (23).

8. Blocage de collision selon la revendication 7,
**caractérisé en ce que**
la masse de rotation (23) présente, autour de l'axe de rotation (22), un moment d'inertie tel que, lors d'un début de mouvement de déplacement rapide, dû à un accident, de la poignée de porte (3) ou d'un élément de transmission (4) en direction d'une position de déverrouillage ouvrant la portière, la masse de rotation (23) ne suit pas le mouvement de rotation du support de levier de blocage (8') et, par sa force inertielle, déplace l'élément de blocage (12') dans la position de blocage ou aide un mouvement de déplacement - automatique par la force inertielle - de l'élément de blocage (12') dans la position de blocage.

9. Blocage de collision selon la revendication 8,
**caractérisé en ce que**
l'axe de rotation (22) de la masse de rotation (23) est aligné avec l'axe (9') du support de levier de blocage (8').
